# FASCICULE DE BREVET EUROPEEN

(11) **EP 0 678 261 B1**
(45) Date de publication et mention de la délivrance du brevet: **30.12.1998**
(21) Numéro de dépôt: 95400813.2
(22) Date de dépôt: 11.04.1995
(51) Int. Cl.: A47C 20/04

(54) **Sommier articulé à pivotement et coulissement**
Schwenkendes und gleitendes gelenkiges Bettgestell
Pivoting and sliding articulated bed base

(30) Priorité: 19.04.1994 FR 9404633
(43) Date de publication de la demande: 25.10.1995
(73) Titulaire: ONIRIS S.A., 92130 Issy Les Moulineaux (FR)
(72) Inventeur: Arles, Louis, F-41220 Crouy Sur Cosson (FR); Dubuc, Jean-François, F-45400 Fleury Les Aubrais (FR)
(74) Mandataire: Hasenrader, Hubert

(56) Documents cités:
- FR-A- 1 439 800
- GB-A- 2 124 896

## Description

L'invention porte sur un sommier articulé dont la partie buste au moins est susceptible de pivoter et de coulisser par rapport à un cadre fixe.

Les sommiers articulés connus tels que celui décrit dans le FR-A-1 439 800 comportent un certain nombre de parties inclinables qui pivotent par rapport à un cadre fixe et par rapport à leurs parties voisines et qui permettent à la partie couchage de prendre des inclinaisons voulues en fonction de la position de relaxation recherchée. Les parties articulées sont mises en mouvement par un ou des moteurs électriques qui modifient leur orientation par l'intermédiaire de bielles et de leviers pivotants. L'usage le plus courant de ces sommiers consiste à relever la partie buste, c'est-à-dire la tête du sommier pour que l'utilisateur se trouve en position semi-assise lui facilitant par exemple la lecture. Mais le simple pivotement de cette partie buste par rapport au reste du sommier, qui relève l'utilisateur, l'éloigne systématiquement de la tête du lit, donc de l'éclairage, de la table de nuit, du téléphone etc...

On connait par le GB-A-2 124 896 un support de matelas qui est flexible et fixé par sa tête à une bande sans fin verticale. Le support se déplace sur des rouleaux quand la partie buste est relevée et ainsi la partie buste ne s'éloigne pas de la tête de lit. Mais le système ne convient pas aux sommiers articulés avec bielles et leviers pivotants.

La Demanderesse a donc mis au point un mécanisme différent qui permet à l'ensemble de la partie couchage de coulisser également par rapport au cadre fixe, au fur et à mesure de l'élévation de la partie buste de telle sorte que la tête de l'utilisateur reste toujours à proximité immédiate de la tête de lit, aussi bien en position allongée qu'en position assise.

Un objet principal de la présente invention consiste donc en un sommier articulé dont la partie couchage comporte un plan horizontal et au moins une partie inclinable articulée sur ledit plan horizontal, manoeuvrée par au moins un moteur qui modifie son orientation par l'intermédiaire de bielles et/ou de leviers pivotants, articulés sur le châssis fixe du sommier, au moins une bielle étant en appui par son extrémité opposée sur la partie inclinable du couchage constituant la partie buste, sommier selon lequel l'ensemble de la partie couchage se déplace en translation sur le châssis fixe, et est raccordé à l'extrémité de la bielle et selon lequel l'organe moteur qui commande le pivotement de la bielle et de la partie inclinable du couchage, commande également le déplacement de l'ensemble de la partie couchage en direction de la tête de lit.

Selon une première variante de réalisation, l'extrémité de la bielle est en appui sur la partie inclinable, sensiblement dans sa zone médiane et elle est articulée avec ladite partie inclinable en ce point.

Selon une autre variante de réalisation, le plan horizontal de la partie couchage repose sur un châssis mobile en translation sur le châssis fixe, au moins une crosse reliant l'extrémité de chaque bielle au châssis mobile et chaque extrémité de la bielle portant un galet de roulement sur lequel repose la partie inclinable du couchage.

Avantageusement, une crosse est fixée à chaque extrémité d'une barre de commande pivotante s'étendant transversalement au châssis mobile et l'extrémité du grand bras de la crosse tourillonne sur l'extrémité de la bielle, tandis que sur l'extrémité du petit bras de la crosse qui s'étend en sens inverse vers le bas est raccordée la tige d'un vérin monté sur le châssis fixe qui constitue l'organe moteur du pivotement de la bielle.

Les caractéristiques particulières et avantages de l'invention ressortiront de la description qui va suivre d'exemples de réalisation dans lesquels il sera fait référence aux dessins annexés qui représentent :
Figure 1 une vue schématique en élévation du sommier articulé en position horizontale.
Figures 2 et 3 des vues montrant le sommier dont la partie buste est respectivement en position intermédiaire et en position inclinée maximum.
Figure 4 une vue en élévation à plus grande échelle d'une autre variante de réalisation de sommier articulé en position horizontale et figure 5 la même vue avec la partie buste en position inclinée.

La figure 1 est une illustration schématique d'un sommier selon l'invention dans lequel la partie couchage est constituée d'un plan horizontal 3 susceptible de se déplacer en translation sur le châssis fixe 1 du lit et d'une partie inclinable 2 articulée sur le plan 3. Une bielle de liaison 4 dont la longueur est proportionnée à celle de la partie inclinable 2 constituant la partie buste, est articulée d'une part sur le châssis fixe 1 au niveau de sa tête de lit 6 et d'autre part sur la partie inclinable sensiblement dans sa zone médiane, l'articulation entre la bielle et la partie inclinable étant assurée en ce point. En variante, la bielle de liaison 4 pourrait être fixée à l'organe de pivotement de la partie inclinable. Une barre de sécurité 5 est disposée au pied du lit, entre le plan horizontal 3 et le châssis 1 pour prévenir tout incident, comme on le montrera plus loin. On voit clairement aux figures 2 et 3 que lors de l'inclinaison de la partie buste 2, du fait de la bielle 4, le plan horizontal 3 de couchage ainsi que la partie buste, se déplacent en translation en s'éloignant du pied de lit, ce qui a pour effet que l'extrémité supérieure de la partie buste reste à la même distance de la tête de lit quel que soit son degré d'inclinaison.

On a représenté plus en détail à la figure 4 un mécanisme d'articulation inspiré de celui schématisé à la figure 1. Le châssis fixe 1 est constitué des deux traverses longitudinales du lit, reliées par des traverses transversales non visibles. La tête de lit 6 également fixe est solidaire du châssis.

Au-dessus du châssis fixe 1, repose un châssis mobile 13 pouvant se déplacer d'avant en arrière ou inversement, du fait qu'il est monté sur des galets de roulement 7. Sur ledit châssis mobile est montée, transversalement entre ses deux longerons longitudinaux, une barre de commande 8 pouvant pivoter. A chaque extrémité de la barre est fixée une crosse 9 dont un grand bras 9a s'étend sensiblement horizontalement en direction de la tête de lit tandis que son petit bras 9b s'étend en sens inverse et vers le bas, son extrémité 10 débordant sous le châssis fixe 1. La tige mobile 11 d'un vérin 12 monté sur le châssis mobile 13 se raccorde à cette extrémité 10 de chaque crosse. L'extrémité du grand bras 9a de chaque crosse supporte un galet 14 monté fou sur un axe 15. Sur cet axe 15 tourillonne l'extrémité de la bielle de liaison 4 schématisée aux figures 1 à 3. Cette dernière a la forme d'une canne dont l'extrémité opposée s'articule sur une potence 16, solidaire du châssis fixe 1 à proximité immédiate de la tête de lit 6. Il y a donc deux bielles articulées à chacune des deux crosses latérales pivotantes. On voit à la figure 4 que chaque bielle s'étend horizontalement entre la tête de lit et le châssis mobile 13 et maintient ce dernier écarté au maximum de la tête de lit. Le plan horizontal 3 correspondant à la partie couchage qui reste horizontale est fixé au châssis mobile 13 en plusieurs points de sa surface notamment par la liaison 17. La partie inclinable 2 du sommier est reliée au plan 3 par un jeu d'articulations 18 et elle repose sur les galets 14 montés aux extrémités des crosses 9. En variante, les galets 14 pourraient être remplacés par des patins de glissement. L'ensemble de la partie couchage du sommier, représentée à la figure 4, est donc horizontal et le bout de la partie inclinable 2 se trouve à proximité immédiate de la tête de lit 6.

La figure 5 montre le sommier quand la partie buste est inclinée. Pour passer à cette position, l'utilisateur a commandé la manoeuvre du vérin 12 dont la tige 11 agit sur l'extrémité 10 de la crosse 9 assurant le pivotement de celle-ci autour de son axe que constitue la barre de commande 8. Le mouvement ascendant des bras 9a, qui en résulte, soulève la partie inclinable 2 par l'intermédiaire des galets 14, partie dont l'extrémité pivote par rapport au plan 3 grâce aux articulations 18. Au cours de ce pivotement la bielle 4, liée par son extrémité à la crosse 9, est entraînée aussi vers le haut en pivotant autour de la potence 16 et exerce de ce fait une traction sur la crosse ayant pour effet de déplacer le châssis mobile 13 - et l'ensemble de la partie couchage qu'il supporte -, en direction de la tête de lit 6. Pour cela le châssis mobile roule, grâce à ses galets 7, sur le châssis fixe 1.

Dans la position représentée, on voit que la partie haute inclinée 2 s'est donc déplacée et son extrémité se trouve à proximité immédiate de la tête de lit 6, comme lorsque le couchage est en position horizontale. L'utilisateur reste ainsi à proximité des éclairages et tables de chevet.

On voit à la figure 3 que dans la position buste incliné, le plan horizontal 3 s'est écarté du pied de lit, laissant un creux entre le couchage et le fond. Si un objet quelconque se trouvait déposé dans ce creux, il constituerait un obstacle à la remise en place du sommier en position horizontale. La barre de sécurité 5 mentionnée plus haut serait alors soumise à une pression exercée par l'objet repoussé par le lit et commanderait alors un contacteur qui inverse le sens d'action du vérin ou du moteur. Il n'y a donc pas de risque de détérioration de l'objet ni du lit, ni du mécanisme.

Pour revenir à cette position horizontale on effectue la manoeuvre inverse à partir du vérin 12.

## Revendications

1. Sommier articulé dont la partie couchage comporte un plan horizontal et au moins une partie inclinable (2) articulée sur ledit plan horizontal, manoeuvrée par au moins un moteur (12) qui modifie son orientation par l'intermédiaire de bielles (4) et/ou de leviers pivotants (9), articulés sur le châssis fixe (1) du sommier, au moins une bielle (4) étant en appui par son extrémité opposée sur la partie inclinable (2) du couchage constituant la partie buste, caractérisé en ce que l'ensemble de la partie couchage (2, 3) se déplace en translation sur le châssis fixe et est raccordé à l'extrémité de la bielle (4) et en ce que l'organe moteur (12) qui commande le pivotement de la bielle et de la partie inclinable (2) du couchage, commande également le déplacement de l'ensemble de la partie couchage en direction de la tête de lit (6).

2. Sommier articulé selon la revendication 1, caractérisé en ce que l'extrémité opposée de la bielle (4) est en appui sur la partie inclinable (2) sensiblement dans sa zone médiane et articulée avec ladite partie inclinable en ce point.

3. Sommier articulé selon la revendication 1, caractérisé en ce que l'extrémité opposée de la bielle (4) est fixée à l'organe de pivotement de la partie inclinable (2).

4. Sommier articulé selon la revendication 1, caractérisé en ce que le plan horizontal (3) de la partie couchage repose sur un châssis (13) mobile en translation sur le châssis fixe (1), en ce qu'au moins une crosse (9) relie l'extrémité de chaque bielle (4) au châssis mobile et en ce que chaque extrémité de la bielle porte un galet de roulement (14) sur lequel repose la partie inclinable (2) du couchage.

5. Sommier articulé selon la revendication 4, caractérisé en ce qu'une crosse (9) est fixée à chaque extrémité d'une barre de commande pivotante (8) s'étendant transversalement au châssis mobile (13), en ce que l'extrémité du grand bras (9a) de la crosse tourillonne sur l'extrémité de la bielle (4), tandis que sur l'extrémité (10) du petit bras (9b) de la crosse qui s'étend en sens inverse vers le bas, est raccordée la tige (11) d'un vérin (12) monté sur le châssis mobile (13), qui constitue l'organe moteur du pivotement de la bielle.

6. Sommier articulé selon la revendication 1, caractérisé en ce que la bielle (4) a la forme d'une canne dont une extrémité s'articule sur une potence (16) solidaire du châssis fixe (1), à proximité immédiate de la tête de lit (6).

7. Sommier articulé selon la revendication 1, caractérisé en ce qu'une barre de sécurité (5) est disposée au pied du lit, entre le plan horizontal (3) et le châssis (1), et commande un contacteur d'inversion de l'organe moteur (12).

## Claims

1. Articulated bed base, the sleeping portion of which comprises a horizontal plane and at least one tiltable portion (2) articulated to said horizontal plane, manoeuvred by at least one motor (12) which modifies its orientation via connecting rods (4) and/or pivoting levers (9), articulated to the fixed frame (1) of the bed base, at least one connecting rod (4) bearing by its opposite end against the tiltable portion (2) of the sleeping surface constituting the upper-body portion, characterised in that the whole of the sleeping portion (2, 3) is displaced in translation over the fixed frame and is connected to the end of the connecting rod (4) and in that the motor means (12), which controls the pivoting of the connecting rod and the tiltable portion (2) of the sleeping surface, also controls the displacement of the whole of the sleeping portion towards the bed-head (6).

2. Articulated bed base according to Claim 1, characterised in that the opposite end of the connecting rod (4) bears against the tiltable portion (2) substantially in its median zone and is articulated to said tiltable portion at this point.

3. Articulated bed base according to Claim 1, characterised in that the opposite end of the connecting rod (4) is fastened to the pivoting unit of the tiltable portion (2).

4. Articulated bed base according to Claim 1, characterised in that the horizontal plane (3) of the sleeping portion rests on a frame (13) that is movable in translation over the fixed frame (1), and that at least one crank (9) connects the end of each connecting rod (4) to the movable frame and in that each end of the connecting rod carries a running wheel (14) on which the tiltable portion (2) of the sleeping surface rests.

5. Articulated bed base according to Claim 4, characterised in that a crank (9) is fastened to each end of a pivoting control bar (8) extending transversely to the movable frame (13), in that the end of the long arm (9a) of the crank is held so as to pivot on the end of the connecting rod (4), while on the end (10) of the short arm (9b) of the crank that extends in the opposite direction downwards, the rod (11) of a jack (12) is connected, mounted on the movable frame (13), which constitutes the motor means for pivoting the connecting rod.

6. Articulated bed base according to Claim 1, characterised in that the connecting rod (4) is shaped like a walking stick, one end of which is articulated to a bracket (16) integral with the fixed frame (1), in the immediate vicinity of the bed-head (6).

7. Articulated bed base according to Claim 1, characterised in that a safety bar (5) is arranged at the foot of the bed, between the horizontal plane (3) and the frame (1), and controls an inverting contactor of the motor means (12).

## Patentansprüche

1. Gelenk-Bettgestell, dessen Liegeteil eine horizontale Ebene und zumindest einen neigbaren Teil (2) aufweist, der mit der horizontalen Ebene gelenkig verbunden ist, und der von zumindest einem Motor (12) betätigt wird, welcher seine Richtung mit Hilfe von Zwischengliedern (4) und/oder Schwenkhebeln (9) modifiziert, die am festen Chassis (1) des Bettgestells angelenkt sind, wobei zumindest ein Zwischenglied (4) mit seinem gegenüberliegenden Ende am neigbaren Teil (2) der Liege anliegt, der den Teil für den Oberkörper bildet, dadurch gekennzeichnet, daß sich der gesamte Liegeteil (2, 3) tanslatorisch am festen Chassis verschiebt und mit dem Ende des Zwischenglieds (4) verbunden ist, und daß das Motororgan (12), das die Verschwenkung des Zwischenglieds und des neigbaren Teils (2) der Liege steuert, auch die Verschiebung des gesamten Liegeteils in der Richtung des Betthauptes (6) steuert.

2. Gelenk-Bettgestell nach Anspruch 1, dadurch gekennzeichnet, daß das gegenüberliegende Ende des Zwischenglieds (4) am neigbaren Teil (2) im wesentlichen in seiner mittleren Zone anliegt und mit dem neigbaren Teil an diesem Punkt gelenkig verbunden ist.

3. Gelenk-Bettgestell nach Anspruch 1, dadurch gekennzeichnet, daß das gegenüberliegende Ende des Zwischenglieds (4) am Schwenkorgan des neigbaren Teils (2) befestigt ist.

4. Gelenk-Bettgestell nach Anspruch 1, dadurch gekennzeichnet, daß die horizontale Ebene (3) des Liegeteils auf einem translatorisch verschiebbaren Chassis (3) liegt, daß zumindest eine Traverse (9) das Ende jedes Zwischenglieds (4) mit dem verschiebbaren Chassis verbindet, und daß jedes Ende des Zwischenglieds eine Laufrolle (14) trägt, auf welcher der neigbare Teil (2) der Liege liegt.

5. Gelenk-Bettgestell nach Anspruch 4, dadurch gekennzeichnet, daß eine Traverse (9) an jedem Ende einer Schwenksteuerstange (8) befestigt ist, die sich quer zum verschiebbaren Chassis (13) erstreckt, daß das Ende des großen Arms (9a) der Traverse am Ende des Zwischenglieds (4) gelagert ist, während am Ende (10) des kleinen Arms (9b) der Traverse, der sich in entgegengesetzter Richtung nach unten erstreckt, die Stange (11) eines Zylinders (12) angebracht ist, welcher das Motororgan zum Schwenken des Zwischenglieds bildet.

6. Gelenk-Bettgestell nach Anspruch 1, dadurch gekennzeichnet, daß das Zwischenglied (4) die Form eines Spazierstocks aufweist, von dem ein Ende an einem mit einem mit dem festen Chassis (1) fest verbundenen Träger (16) in unmittelbarer Nähe des Betthauptes (6) angelenkt ist.

7. Gelenk-Bettgestell nach Anspruch 1, dadurch gekennzeichnet, daß eine Sicherheitsstange (5) am Fußende des Betts zwischen der horizontalen Ebene (3) und dem Chassis (1) angeordnet ist und einen Umkehrkontakt des Motororgans (12) steuert.
